# EUROPÄISCHE PATENTSCHRIFT

(11) **EP 4 461 862 B1**
(45) Veröffentlichungstag und Bekanntmachung des Hinweises auf die Patenterteilung: **08.07.2026**
(21) Anmeldenummer: 24170478.2
(22) Anmeldetag: 16.04.2024
(51) Int. Cl.: D06F 33/37, D06F 25/00, D06F 101/06, D06F 105/00, D06F 105/10, D06F 105/42

(54) **VERFAHREN ZUM BETREIBEN EINES WASCHAUTOMATEN UND WASCHAUTOMAT**
METHOD FOR OPERATING A WASHING MACHINE AND WASHING MACHINE
PROCÉDÉ DE FONCTIONNEMENT D'UN AUTOMATE DE LAVAGE ET AUTOMATE DE LAVAGE

(30) Priorität: 10.05.2023 BE 202305385
(43) Veröffentlichungstag der Anmeldung: 13.11.2024
(73) Patentinhaber: Miele & Cie. KG, 33332 Gütersloh (DE)
(72) Erfinder: Strothoff, Werner, 48336 Sassenberg (DE); Sever, Büsra, 33659 Bielefeld (DE); Keller, Petra, 42119 Wuppertal (DE)

(56) Entgegenhaltungen:
- WO-A1-2016/055321
- WO-A1-2021/105919
- DE-A1- 102019 201 680

## Beschreibung

Die Erfindung betrifft ein Verfahren zum Betreiben eines Waschautomaten und einen Waschautomaten.

Es gilt als Allgemeinwissen, dass Proteasen Woll- und Seidenfasern schädigen. Woll- und Seidenfasern bestehen aus Proteinen d.h. Polypeptiden, die gemäß Theorie durch in handelsüblichen Waschmitteln zur Eiweißfleckenentfernung eingesetzten Proteasen in den Waschmitteln hydrolysiert und somit beschädigt werden. Daher gibt es kein Woll- und Seidenwaschmittel, welches Proteasen als Bestandteil enthält, ebenfalls ist das Bleichmittel Wasserstoffperoxid den Woll- und Seidenwaschmitteln nicht beigemischt. Proteasen sind jedoch die qualitativ und quantitativ am häufigsten eingesetzten Enzyme in allen herkömmlichen Voll- und Colorwaschmittel in flüssiger sowie fester Form. Zum Waschen von Wolle und Seide gibt es hingegen ein separates bzw. spezielles Waschmittel. Ein Nutzer des Waschautomaten ist daher gezwungen, ein spezielles Woll- und Seidenwaschmittel zu kaufen, wenn er Wolle oder Seide waschen will. Dadurch entstehen Extra-Kosten. Zudem muss er das spezielle Waschmittel lagern, was Platz wegnimmt.

Darüber hinaus werden betreffend die Erfindung folgende Druckschriften genannt: WO 2021/105919 A1, DE 10 2019 201680 A1 und WO 2016/055321 A1.

Der Erfindung stellt sich somit das Problem, ein Verfahren zum Betreiben eines Waschautomaten und einen Waschautomaten bereitzustellen, mit denen der Nutzer Wolle und Seide waschen kann, ohne ein spezielles für diese Materialien geeigneten insbesondere proteasefreies Waschmittel zu benötigen.

Erfindungsgemäß wird dieses Problem durch ein Verfahren mit den Merkmalen des Patentanspruchs 1 und einen Waschautomaten mit den Merkmalen des Patentanspruchs 9 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einem erheblichen Komfort und Bequemlichkeit für den Nutzer darin, dass er Platz zum Lagern des speziellen Waschmittels und Kosten einsparen kann. Ein Waschmittel kann für alle gängigen Anwendungen genutzt werden. Zudem kann zur Schonung der Umwelt beigetragen werden, da der Nutzer kein separates Woll- und Seidenwaschmittel kaufen muss.

Die Erfindung betrifft ein Verfahren zum Betreiben eines Waschautomaten mit einem Laugenbehälter zur Aufnahme von Waschflüssigkeit, einer drehbar in dem Laugenbehälter gelagerten Trommel zur Aufnahme von Wäsche und einer Aufnahmeeinrichtung zum Aufnehmen und Zuführen von proteasehaltigen Waschmittel in den Laugenbehälter, wobei das Verfahren aufweist:
a) Behandeln des proteasehaltigen Waschmittels mittels Aussetzens zu einem Oxidationsmittel, einer Temperaturänderung, einer Wasserhärteänderung und/oder einer pH-Änderung;
b) Zuführen des behandelten proteasehaltigen Waschmittels in den Laugenbehälter; und
c) Durchführen eines Waschschritts zum Waschen der Wäsche mit dem zugeführten Waschmittel.

Die Erfindung basiert auf der Idee, die Aktivität der Proteasen des proteasehaltigen Waschmittels aktiv zu beeinflussen. Die Inaktivierung oder zumindest Reduzierung der Aktivität wird durch die Änderung mindestens eines relevanten Parameters wie Temperatur, Wasserharte/lonenkonzentration oder pH des zu behandelnden Fluids insbesondere des Waschmittelkonzentrats oder verdünnten Waschmittels erreicht. Das Oxidationsmittel ist. z.B. H₂O₂.

Erfindungsgemäß wird der Schritt a) durchgeführt, wenn ein angewähltes und gestartetes Waschprogramm ein Waschprogramm darstellt, das zum Waschen von proteaseempfindlichen Materialien ausgebildet ist.

Bevorzugt sind die proteaseempfindlichen Materialien Wolle und/oder Seide. D.h., das angewählte und gestartete Waschprogramm stellt bevorzugt ein zum Waschen von Wolle und/oder Seide geeignetes und/oder vorgesehenes Waschprogramm dar. Erfindungsgemäß wird eine Aktivität einer in dem Waschmittel enthaltenen Protease in dem Schritt a) auf höchstens 1/2, bevorzugter 1/10 reduziert. Diese Reduzierung ist ausreichend, um die Schädigung der Woll- und/oder Seidenfasern in einem zufrieden stellenden Maße zu reduzieren oder zu verhindern.

Die Aufnahmeeinrichtung kann ein Einspülkasten sein. Bevorzugt ist die Aufnahmeeinrichtung eine Dosiereinrichtung, die ausgebildet ist, das Waschmittel automatisch in den Laugenbehälter zu dosieren. So wird eine Überdosierung des Waschmittels verhindert oder zumindest reduziert.

In einer bevorzugten Ausführungsform weist der Schritt a) Aussetzen des Waschmittels zu einem Oxidationsmittel, einer Temperatur-Erhöhung, einem wasserhärteverändernden Mittel und/oder einem pH-verändernden Mittel über einen vorbestimmten Zeitraum auf. Das Waschmittel wird im Waschprozess bereitgestellt, bis zu einem vorbestimmten Inaktivierungsgrad behandelt und anschließend dem Laugenbehälter zugeführt. Dadurch wird weiterhin die Schädigung der Woll- und/oder Seidenfasern verhindert oder zumindest reduziert.

Bevorzugt hängt der vorbestimmte Zeitraum von einer Konzentration des Waschmittels und/oder einer Temperaturerhöhung in dem Schritt a) ab. Je höher die Temperatur in dem Schritt a), desto kürzer ist der vorbestimmte Zeitraum.

In einer bevorzugten Ausführungsform weist der Schritt a) Aussetzen des Waschmittels zu der Temperatur-Erhöhung, bevorzugt zu einer Temperatur von mindestens 40°C, über den vorbestimmten Zeitraum auf. Die Inaktivierung mittels Temperatureinfluss ist wenig aufwändig. Durch Erwärmung des Waschmittels bevorzugt über den vorbestimmten Zeitraum, der abhängig von der angewählten Temperatur und dem eingesetzten Konzentrat und/ oder dessen Verdünnung ist, denaturieren die Proteasen und ggf. weitere in dem Waschmittel enthaltene Waschmittelenzyme. Durch die erhöhte Temperatur verändert sich die dreidimensionale Struktur des Enzyms und die Aktivität sinkt bzw. ist nicht mehr nachweisbar. Das nach dem Schritt a) erhaltene proteasefreie Waschmittel kann nun als Woll- und Seidenwaschmittel verwendet werden, ohne dass ein Schaden an den Woll- und/oder Seidenfasern in dem Schritt c) entsteht.

Die Erfindung betrifft ferner einen Waschautomaten mit einem Laugenbehälter zur Aufnahme von Waschflüssigkeit, einer drehbar in dem Laugenbehälter gelagerten Trommel zur Aufnahme von Wäsche und einer Aufnahmeeinrichtung zum Aufnehmen und Zuführen des proteasehaltigen Waschmittels in den Laugenbehälter und einer Steuer- und/oder Regeleinrichtung, die ausgebildet ist, das Verfahren nach einer oder mehrerer der vorangehend beschriebenen Ausführungsformen zu steuern und/oder zu regeln.

Der Ausdruck "Waschautomat" umfasst eine automatisierte Waschmaschine sowie ein Kombigerät wie einen Waschtrockner.

Die Erfindung wird in der beigefügten Zeichnung nachfolgend näher beschrieben. Es zeigt schematisch und nicht maßstabsgerecht
- Fig. 1: eine Proteasestabilität als Funktion einer Zeit und einer Temperatur.

Fig. 1 zeigt eine Proteasestabilität als Funktion einer Zeit und einer Temperatur. Wie ersichtlich, nimmt die Proteasestabilität mit steigernder Temperatur und Zeit ab. Insbesondere bei einer Temperatur von 50°C oder 60°C sinkt die Proteasestabilität vergleichsweise schnell.

## Patentansprüche

1. Verfahren zum Betreiben eines Waschautomaten mit einem Laugenbehälter zur Aufnahme von Waschflüssigkeit, einer drehbar in dem Laugenbehälter gelagerten Trommel zur Aufnahme von Wäsche und einer Aufnahmeeinrichtung zum Aufnehmen und Zuführen von proteasehaltigen Waschmittel in den Laugenbehälter, wobei das Verfahren aufweist:
a) Behandeln des proteasehaltigen Waschmittels mittels Aussetzens zu einem Oxidationsmittel, einer Temperaturänderung, einer Wasserhärteänderung und/oder einer pH-Änderung;
b) Zuführen des behandelten proteasehaltigen Waschmittels in den Laugenbehälter;
c) Durchführen eines Waschschritts zum Waschen der Wäsche mit dem zugeführten Waschmittel, wobei der Schritt a) durchgeführt wird, wenn ein angewähltes und gestartetes Waschprogramm ein Waschprogramm darstellt, das zum Waschen von proteaseempfindlichen Materialien ausgebildet ist; und
**dadurch gekennzeichnet,**
**dass** eine Aktivität einer in dem Waschmittel enthaltenen Protease in dem Schritt a) auf höchstens 1/2, bevorzugt 1/10 reduziert wird.

2. Verfahren nach Anspruch 1, **dadurch gekennzeichnet, dass** die proteaseempfindlichen Materialien Wolle und/oder Seide sind.

3. Verfahren nach einem der vorangehenden Ansprüche, **dadurch gekennzeichnet, dass** die Aufnahmeeinrichtung eine Dosiereinrichtung ist, die ausgebildet ist, das Waschmittel automatisch in den Laugenbehälter zu dosieren.

4. Verfahren nach einem der vorangehenden Ansprüche, **dadurch gekennzeichnet, dass** der Schritt a) Aussetzen des Waschmittels zu einem Oxidationsmittel, einer Temperatur-Erhöhung, einem wasserhärteverändernden Mittel und/oder einem pH-verändernden Mittel über einen vorbestimmten Zeitraum aufweist.

5. Verfahren nach Anspruch 4, **dadurch gekennzeichnet, dass** der vorbestimmte Zeitraum von einer Konzentration des Waschmittels und/oder einer Temperaturerhöhung in dem Schritt a) abhängt.

6. Verfahren nach einem der vorangehenden Ansprüche 4 oder 5, **dadurch gekennzeichnet, dass** der Schritt a) Aussetzen des Waschmittels zu der Temperaturerhöhung, bevorzugt zu einer Temperatur von mindestens 40°C, über den vorbestimmten Zeitraum aufweist.

7. Waschautomat mit einem Laugenbehälter zur Aufnahme von Waschflüssigkeit, einer drehbar in dem Laugenbehälter gelagerten Trommel zur Aufnahme von Wäsche und einer Aufnahmeeinrichtung zum Aufnehmen und Zuführen des proteasehaltigen Waschmittels in den Laugenbehälter und einer Steuer- und/oder Regeleinrichtung, die eingerichtet und ausgebildet ist, das Verfahren nach einem der vorangehenden Ansprüche zu steuern und/oder zu regeln.

## Claims

1. Method for operating a washing machine comprising a suds container for receiving washing liquid, a drum rotatably mounted in the suds container for receiving laundry and a receiving means for receiving and feeding protease-containing detergent into the suds container, the method comprising:
a) treating the protease-containing detergent by means of exposure to an oxidising agent, a temperature change, a water hardness change and/or a pH change;
b) feeding the treated protease-containing detergent into the suds container;
c) carrying out a washing step to wash the laundry using the fed detergent, the step a) being carried out when a selected and started washing programme is a washing programme which is designed for washing protease-sensitive materials; and **characterised in that**
an activity of a protease contained in the detergent is reduced in the step a) to at most 1/2, preferably 1/10.

2. Method according to claim 1, **characterised in that** the protease-sensitive materials are wool and/or silk.

3. Method according to either of the preceding claims,
**characterised in that** the receiving means is a dosing means which is designed to automatically dispense the detergent into the suds container.

4. Method according to any of the preceding claims, **characterised in that** the step a) comprises exposing the detergent to an oxidising agent, a temperature increase, a water-hardness-changing agent and/or a pH-changing agent for a predetermined period of time.

5. Method according to claim 4, **characterised in that** the predetermined period of time depends on a concentration of the detergent and/or on a temperature increase in the step a).

6. Method according to either of the preceding claims 4 or 5,
**characterised in that** the step a) comprises exposing the detergent to the temperature increase, preferably to a temperature of at least 40°C, over the predetermined period of time.

7. Washing machine comprising a suds container for receiving washing liquid, a drum rotatably mounted in the suds container for receiving laundry and a receiving means for receiving and feeding the protease-containing detergent into the suds container, and a control and/or regulating apparatus which is configured and designed to control and/or to regulate the method according to any of the preceding claims.

## Revendications

1. Procédé permettant de faire fonctionner un lave-linge automatique comportant une cuve de lessivage destinée à recevoir du liquide de lavage, un tambour monté de manière à pouvoir tourner dans la cuve de lessivage et destiné à recevoir du linge, et un dispositif de réception destiné à recevoir et à amener un agent de lavage contenant une protéase dans la cuve de lessivage, dans lequel le procédé présente :
a) le traitement de l'agent de lavage contenant une protéase en l'exposant à un agent oxydant, à une modification de la température, à une modification de la dureté de l'eau et/ou à une modification du pH ;
b) l'amenée de l'agent de lavage contenant une protéase traité dans la cuve de lessivage ;
c) la réalisation d'une étape de lavage pour laver le linge avec l'agent de lavage amené, dans lequel l'étape a) est réalisée lorsqu'un programme de lavage sélectionné et démarré représente un programme de lavage conçu pour laver des matériaux sensibles aux protéases ; et **caractérisé en ce**
**qu'**une activité d'une protéase contenue dans l'agent de lavage est réduite dans l'étape a) au maximum à 1/2, de préférence à 1/10.

2. Procédé selon la revendication 1, **caractérisé en ce que** les matériaux sensibles aux protéases sont la laine et/ou la soie.

3. Procédé selon l'une des revendications précédentes,
**caractérisé en ce que** le dispositif de réception est un dispositif de dosage qui est conçu pour doser automatiquement l'agent de lavage dans la cuve de lessivage.

4. Procédé selon l'une des revendications précédentes,
**caractérisé en ce que** l'étape a) présente l'exposition de l'agent de lavage à un agent oxydant, à une augmentation de la température, à un agent modifiant la dureté de l'eau et/ou à un agent modifiant le pH pendant une durée prédéterminée.

5. Procédé selon la revendication 4, **caractérisé en ce que** la durée prédéterminée dépend d'une concentration de l'agent de lavage et/ou d'une augmentation de la température à l'étape a).

6. Procédé selon l'une des revendications 4 ou 5 précédentes,
**caractérisé en ce que** l'étape a) présente l'exposition de l'agent de lavage à l'augmentation de la température, de préférence à une température d'au moins 40 °C, pendant la durée prédéterminée.

7. Lave-linge automatique comportant une cuve de lessivage destinée à recevoir du liquide de lavage, un tambour monté de manière à pouvoir tourner dans la cuve de lessivage et destiné à recevoir du linge et un dispositif de réception destiné à recevoir et à amener l'agent de lavage contenant une protéase dans la cuve de lessivage et un dispositif de commande et/ou de régulation qui est réalisé et configuré pour commander et/ou réguler le procédé selon l'une des revendications précédentes.
